# EUROPÄISCHE PATENTSCHRIFT

(11) **EP 1 020 164 B1**
(45) Veröffentlichungstag und Bekanntmachung des Hinweises auf die Patenterteilung: **09.02.2005**
(21) Anmeldenummer: 99124968.1
(22) Anmeldetag: 15.12.1999
(51) Int. Cl.: A61D 19/02

(54) **Besamungskatheter für Tiere und Verfahren zu seiner Herstellung**
Insemination catheter for animals and method of making the same
Sonde d'insémination artificielle des animaux et son procédé de fabrication

(30) Priorität: 14.01.1999 DE 19901218
(43) Veröffentlichungstag der Anmeldung: 19.07.2000
(73) Patentinhaber: Ferma Polymerservice GmbH, 50829 Köln (DE)
(72) Erfinder: Langerbeins, Klaus, Dr., 50259 Pulheim (DE); Meisenbach, Holger, 40724 Hilden (DE); Kondziella, Georg, 52353 Düren (DE); Link, Alfred Ernst, Dr., 50129 Bergheim - Glessen (DE)
(74) Vertreter: Hennicke, Ernst Rüdiger, Dipl.-Ing.

(56) Entgegenhaltungen:
- DE-B- 1 255 290
- US-A- 2 106 635
- US-A- 5 674 178
- US-A- 5 799 658

## Beschreibung

Die Erfindung betrifft einen Besamungskatheter für Tiere, insbesondere für Schweine, mit einem langgestreckten, biegeelastischen Injektionsrohr, das an seinem vorderen, in den Uterus des Tieres einführbaren Ende mit einem weichelastischen Führungspfropfen versehen ist. Die Erfindung ist ferner auf ein Verfahren zur Herstellung eines solchen Katheters gerichtet.

Derartige Katheter werden für die künstliche Besamung von Nutz-Haustieren, beispielsweise von Schweinen verwendet, wie z.B. im Dokument US2106635 beschrieben. Der weichelastische Führungspfropfen dient dazu, beim Einführen des Katheters Verletzungen des Uterus sicher zu vermeiden. Das langgestreckte Injektionsrohr, durch das nach Einführen des Katheters die Samenflüssigkeit injiziert wird, muß zwar biegeelastisch sein, soll dabei jedoch eine Mindest-Biegesteifigkeit haben, die gewährleistet, daß das Rohr beim Einführen nicht abknicken kann, so daß sichergestellt ist, daß der Katheter mit seinem vorderen Ende genügend tief in den Uterus des Tieres einschiebbar ist und dabei auch für die zu injizierende Samenflüssigkeit durchgängig bleibt.

Bei diesen Kathetern ist neben der geforderten Mindeststeifigkeit des Injektionsrohres auch die Haftung des Führungspfropfens am Rohr von besonderer Wichtigkeit. Es darf nämlich unter keinen Umständen dazu kommen, daß sich der Pfropfen vom vorderen Ende des Injektionsrohres löst, da er in einem solchen Fall nur operativ aus dem Uterus des Tieres entfernt werden kann. Auch kann es zu Verletzungen durch die harte, vordere Kante des Injektionsrohres kommen, wenn sich der Pfropfen beim Einführen in den Uterus auf dem Röhrchen verschiebt und nach hinten verrutscht.

Als Material für den Führungspfropfen hat sich ein Polyurethan-Weichschaum als ganz besonders vorteilhaft erwiesen, der die Anforderungen an die Hygiene, Formstabilität bei gleichzeitiger Nachgiebigkeit und Verarbeitbarkeit zu den verschiedenen, erforderlichen Formen des Pfropfens bestens erfüllt.

Als Werkstoffe für das Injektionsröhrchen kommen grundsätzlich verschiedene Kunststoffe in Betracht. Unter dem Gesichtspunkt der geforderten Biegesteifigkeit des Rohres und der Wirtschaftlichkeit bei seiner Herstellung haben sich Rohre aus Polypropylen als besonders vorteilhaft erwiesen. Von Nachteil bei diesem Werkstoff ist es jedoch, daß bislang eine zufriedenstellende Haftung zwischen Polyurethan und Polypropylen nicht erreicht wurde, wenn der Führungspfropfen direkt am Injektionsrohr aus Polypropylen angeschäumt wurde. Vielmehr war es bei dieser Werkstoffpaarung bislang erforderlich, den Führungspfropfen separat herzustellen und dann unter Verwendung eines geeigneten Klebstoffes am Injektionsrohr anzukleben. Diese Vorgehensweise ist sehr arbeitsaufwendig und kostenintensiv. Auch Rohre aus anderen Kunststoffen wie beispielsweise aus Polyethylen bieten nicht die erforderliche Haftung eines direkt angeschäumten Polyurethanpfropfens, insbesondere dann nicht, wenn Feuchtigkeit an die Verbindungsstelle der beiden Teile gelangt. Allein bei Verwendung eines Rohres aus Polyvinylchlorid konnte eine zufriedenstellende Haftung des daran direkt angeschäumten Polyurethanpfropfens sichergestellt werden, jedoch ist PVC als Werkstoff für die Verwendung im veterinärmedizinischen Bereich, insbesondere aus ökologischen Gesichtspunkten unerwünscht.

Aufgabe der Erfindung ist es, einen Besamungskatheter der eingangs genannten Art zu schaffen, bei eine sichere Verbindung zwischen Injektionsrohr und Führungspfropfen ohne zusätzliche Klebstoffe oder dergleichen sichergestellt ist.

Diese Aufgabe wird mit der Erfindung dadurch gelöst, daß das Injektionsrohr im Verbindungsbereich zu dem Führungspfropfen mechanisch angerauht ist und daß der Führungspfropfen aus Polyurethanschaum besteht und direkt an das Injektionsrohr an dessen mechanisch aufgerauhter Oberfläche angeschäumt ist. Das Injektionsrohr kann dabei vorteilhaft aus Polypropylen, aus Polyethylen oder Mischungen aus den beiden Materialien oder auch aus einem Coextrudat eines inneren Polypropylenrohres und einer äußeren Polymerbeschichtung bestehen.

Es hat sich gezeigt, daß durch ein mechanisches Anrauhen der Oberfläche des Injektionsrohres im Verbindundungsbereich zu dem später angeschäumten Pfropfen zwischen den beiden Teilen des Katheters eine ganz ausgezeichnete Haftung erreicht wird, wie sie bislang nur erzielt werden konnte, wenn der Pfropfen separat hergestellt und anschließend mittels eines geeigneten Klebers am Injektionsrohr angeklebt wird. Offenbar ermöglicht es die mechanisch aufgerauhte Oberfläche des Injektionsrohres dem Polyurethanschaum, in die durch das Anrauhen entstandenen Vertiefungen u.dgl. einzudringen und sich so praktisch formschlüssig mit dem Rohr zu verbinden. Durch die mechanische Vorbehandlung wird die Rauhtiefe der Rohroberfläche im Verbindungsbereich bewußt vergrößert und somit die gewünschte, ausgezeichnete Haftung erreicht, die auch dann noch gegeben ist, wenn Feuchtigkeit an die Verbindungsstelle beide Katheterteile gelangt, was bei den bisherigen Versuchen mit direkt angeschäumten Führungspfropfen regelmäßig zu Haftungsproblemen führte.

Die Rauhtiefe oder Riefentiefe beträgt nach dem mechanischen Anrauhen der Oberfläche des Injektionsrohres vorzugsweise zwischen 0,01 und 0,1 mm. Vorzugsweise ist das Injektionsrohr im Verbindungsbereich durch Schleifen angerauht, was beispielsweise mit einem Schleifstein, einer Schleifscheibe oder dergleichen geschehen kann. Es ist auch möglich, die mechanisch angerauhte Oberfläche durch mindestens eine Eindrehung oder Nute im Verbindungsbereich des Injektionsrohres herzustellen bzw. eine solche Eindrehung oder Nute zusätzlich zum Anrauhen durch Schleifen der Rohroberfläche vorzusehen. Die Eindrehung oder Nute erzeugt gleichfalls eine Vertiefung, in die der Polyurethanschaum hineinschäumen kann, um so eine formschlüssige Verbindung zwischen sich und dem Injektionsrohr zu schaffen.

Um die Haftung zwischen dem Weichschaumpropfen und dem Injektionsrohr noch weiter zu verbessern, ist es vorteilhaft, wenn das Injektionsrohr zusätzlich zu dem mechanischen Anrauhen seiner Oberfläche einer chemischen Vorbehandlung unterworfen ist, was beispielsweise durch eine Coronabehandlung, durch Beflämmung, durch Ätzen oder durch Fluorierung des vorderen Rohrendes geschehen kann. Diese chemische Vorbehandlung erfolgt vorzugsweise nach dem mechanischen Anrauhen der Oberfläche.

Zur Herstellung eines solchen Besamungskatheters hat sich ein Verfahren als besonders vorteilhaft erwiesen, bei dem ein langgestrecktes, biegeelastisches Injektionsrohr vorzugsweise aus Polypropylen, Polyethylen oder Mischungen hiervon oder auch aus einem Coextrudat von Polypropylen und einem Polymer an seinem einen, einen Verbindungsbereich bildenden Ende zuerst mechanisch aufgerauht wird und anschließend mit seinem mechanisch angerauhten Verbindungsbereich in eine Form eingeführt wird, woraufhin eine sich verfestigende Polyurethanmasse in die Form injiziert wird, um so einen direkt an das Injektionsrohr angeschäumten Führungspfropfen auszubilden. Wie bereits erwähnt, kann das Injektionsrohr dabei vor dem Einführen in die Form an seinem Endbereich chemisch vorbehandelt werden, was zweckmäßig durch eine Coronabehandlung geschieht, wodurch die mechanisch bereits angerauhte Oberfläche oxidiert und so eine noch größere Haftfestigkeit erzeugt wird. Alternativ ist es natürlich auch möglich, die Behandlung der Oberfläche des Rohres durch Beflämmung zu erreichen oder das Rohr zu fluorieren oder anzuätzen. Die mechanische Vorbehandlung des Injektionsrohres im Verbindungsbereich kann durch Schleifen, beispielsweise mit einer Schleifscheibe oder einem Schleifstein geschehen; alternativ oder zusätzlich kann das Rohr in seinem Verbindungsbereich auch eine Eindrehung oder Nut erhalten, die mittels eines geeigneten Drehwerkzeuges hergestellt werden kann.

Weitere Merkmale und Vorteile der Erfindung ergeben sich aus der nachfolgenden Beschreibung und der Zeichnung, worin eine bevorzugte Ausführungsform der Erfindung an einem Beispiel näher erläutert wird. Es zeigt:
Fig. 1 einen Besamungskatheter nach der Erfindung in einer Ansicht; und
Fig. 2 eine Einzelheit des Katheters nach Fig. 1 in einer vergrößerten Darstellung und teilweise im Schnitt.

In der Zeichnung bezeichnet 10 einen Besamungskatheter für Schweine, der im wesentlichen aus einem langgestreckten, biegeelastischen Injektionsrohr 11 besteht, das an seinem vorderen, in den Uterus der Sau einführbaren Ende 12 mit einem weichelastischen Führungspfropfen 13 versehen ist.

Das Injektionsrohr 11 besteht dabei aus einem Polypropylenrohr 14, das im Verbindungsbereich 15 zu dem Führungspfropfen 13 eine mechanisch angerauhte Oberfläche 16 aufweist.

Der Führungspfropfen 13 besteht aus einem Polyurethan-Weichschaum, der direkt am vorderen Ende 12 im Verbindungsbereich 15 am Injektionsrohr 11 angeschäumt ist. Dabei stellt die mechanisch angerauhte Oberfläche 16 eine hervorragende Haftung des Polyurethan-Pfropfens am Injektionsrohr sicher.

Die mittlere Rauhtiefe oder Riefentiefe s der angerauhten Oberfläche 16 beträgt bei dem Ausführungsbeispiel ca. 0,25 mm, während die Gesamtwanddicke d des Polypropylenrohres 14 bei etwa 1 mm liegt. Für das Anrauhen der Oberfläche 16 wird das Injektionsrohr 11 mit einem Schleifstein oder einer Schleifscheibe geeigneter Körnung angeschliffen. Zusätzlich oder alternativ zur Behandlung mit der Schleifscheibe oder dem Schleifstein kann das Injektionsrohr im Verbindungsbereich auch mit einer (nicht dargestellten) Nute oder Eindrehung versehen werden, die sich beispielsweise spiralförmig über die Länge des Verbindungsbereiches um das Rohr windet und genau wie die mechanisch angerauhte Oberfläche Vertiefungen bildet, in die der Polyurethanschaum des Pfropfens hineinschäumen kann und so eine Art formschlüssiger Verbindung zwischen sich und dem Injektionsrohr schafft, so daß der Pfropfen sich auch dann nicht ablösen kannn, wenn er Feuchtigkeit aufnimmt, die bis in den Verbindungsbereich gelangt.

Die Erfindung ist nicht auf das dargestellte und beschriebene Ausführungsbeispiel beschränkt. So ist es beispielsweise möglich, anstelle des Polypropylenrohrs ein Rohr aus Polyethylen, eines aus einer Polyethylen-Polypropylen-Mischung oder ein solches aus einem Coextrudat aus Polypropylen und Polyethylen oder deren Mischungen zu verwenden. Der Führungspfropfen kann auch eine andere als die dargestellte Form erhalten. Die Oberfläche 16 am Endbereich des Rohres kann neben der mechanischen Vorbehandlung auch eine zusätzliche, chemische Behandlung erfahren, was durch eine Coronabehandlung, durch Beffämmung oder Fluorierung des Rohres geschehen kann.

## Patentansprüche

1. Besamungskatheter für Tiere, insbesondere für Schweine, mit einem langgestreckten, biegeelastischen Injektionsrohr, das an seinem vorderen, in den Uterus des Tieres einführbaren Ende mit einem weichelastischen Führungspfropfen versehen ist, **dadurch gekennzeichnet, daß** das Injektionsrohr (11) im Verbindungsbereich (15) zu dem Führungspfropfen (13) mechanisch aufgerauht ist und daß der Führungspfropfen (13) aus Polyurethanschaum besteht und direkt an das Injektionsrohr (11) an dessen mechanisch aufgerauhter Oberfläche (16) im Verbindungsbereich (15) angeschäumt ist.

2. Besamungskatheter nach Anspruch 1, **dadurch gekennzeichnet, daß** das Injektionsrohr (11) aus Polypropylen besteht.

3. Besamungskatheter nach Anspruch 1, **dadurch gekennzeichnet, daß** das Injektionsrohr (11) aus Polyethylen besteht.

4. Besamungskatheter nach Anspruch 1, **dadurch gekennzeichnet, daß** das Injektionsrohr (11) aus einer Mischung aus Polyethylen und Polypropylen besteht.

5. Besamungskatheter nach Anspruch 1, **dadurch gekennzeichnet, daß** das Injektionsrohr (11) als Coextrudat aus Polypropylen und Polyethylen und deren Mischungen hergestellt ist.

6. Besamungskatheter nach einem der Ansprüche 1 bis 5, **dadurch gekennzeichnet, daß** das Injektionsrohr (11) im Verbindungsbereich (15) durch Schleifen angerauht ist.

7. Besamungskatheter nach einem der Ansprüche 1 bis 6, **dadurch gekennzeichnet, daß** das Injektionsrohr (11) im Vebindungsbereich (15) mit mindestens einer Eindrehung oder Nute versehen ist.

8. Besamungskatheter nach einem der Ansprüche 1 bis 7, **dadurch gekennzeichnet, daß** das Injektionsrohr (11) im Verbindungsbereich (15) zusätzlich zu dem mechanischen Anrauhen von dessen Oberfläche (16) einer Coronabehandlung unterzogen und/oder beflämmt ist.

9. Besamungskatheter nach einem der Ansprüche 1 bis 8, **dadurch gekennzeichnet, daß** die Rauhtiefe (s) der mechanisch angerauhten Oberfläche (16) zwischen 0,05 und 0,5 mm beträgt.

10. Besamungskatheter nach einem der Ansprüche 1 bis 9, **dadurch gekennzeichnet, daß** die mittlere Rauhtiefe (s) der mechanisch aufgerauhten Oberfläche (16) zwischen 0,2 und 0,3 mm beträgt.

11. Verfahren zum Herstellen eines Besamungskatheters für Tiere, insbesondere nach einem der Ansprüche 1 bis 10, **gekennzeichnet durch** folgende Verfahrensschritte:
- Anrauhen eines langestreckten, biegeelastischen Injektionsrohres (11) an seinem einen, einen Verbindungsbereich (15) bildenden Ende (12) **durch** eine mechanische Bearbeitung;
- Einführen des Injektionsrohres (11) mit seinen mechanisch angerauhten Verbindungsbereich (15) in eine Form und Injizieren einer aufschäumenden und sich verfestigenden Polyurethanmasse in die Form zur Ausbildung eines direkt an das Injektionsrohr (11) angeschäumten Führungspfropfens (13).

12. Verfahren nach Anspruch 11, **dadurch gekennzeichnet, daß** das Injektionsrohr (11) nach dem mechanischen Anrauhen und vor dem Einführen in die Form chemisch vorbehandelt wird.

13. Verfahren nach Anspruch 12, **dadurch gekennzeichnet, daß** die Vorbehandlung in einer Coronabehandlung oder Beflämmung des Injektionsrohres (11) in dessen Verbindungsbereich besteht.

14. Verfahren nach einem der Ansprüche 11 bis 13, **dadurch gekennzeichnet, daß** das Injektionsrohr (11) vor dem Einführen in die Form an seinem Umfang im Verbindungsbereich (15) durch Schleifen angerauht wird.

15. Verfahren nach einem der Ansprüche 11 bis 14, **dadurch gekennzeichnet, daß** das mechanische Aufrauhen mit Hilfe eines Schleifsteins, einer Schleifscheibe o.dgl. erfolgt.

16. Verfahren nach einem der Ansprüche 11 bis 15, **dadurch gekennzeichnet, daß** das Injektionsrohr (11) an seinem den Verbindungsbereich (15) bildenden Ende (12) mit mindestens einer Eindrehung oder Nute versehen wird.

## Claims

1. Insemination catheter for animals, especially pigs, with an elongated, flexible injection tube that is fitted with a soft elastic guide stopper at its front end which is inserted into the animal's uterus, **characterised in that** the injection tube (11) is mechanically roughened in the connection area (15) toward the guide stopper (13) and that the guide stopper (13) is made of polyurethane foam and foamed directly onto the mechanically roughened surface (16) of the injection tube in the connection area (15).

2. Insemination catheter as in claim 1 **characterised in that** the injection tube (11) is made of polypropylene.

3. Insemination catheter as in claim 1 **characterised in that** the injection tube (11) is made of polyethylene.

4. Insemination catheter as in claim 1 **characterised in that** the injection tube (11) is made of a mixture of polyethylene and polypropylene.

5. Insemination catheter as in claim 1 **characterised in that** the injection tube (11) is made of a co-extrudate of polypropylene and polyethylene and their mixtures.

6. Insemination catheter as in claims 1 to 5 **characterised in that** the injection tube (11) is roughened by grinding in the area of the connection (15).

7. Insemination catheter as in claims 1 to 6 **characterised in that** the injection tube (11) has at least one recess or groove in the area of the connection (15).

8. Insemination catheter as in one of the claims 1 to 7 **characterised in that** the injection tube (11) is subjected to a corona treatment and/or flamed additionally to the mechanical roughening of its surface (16) in the area of the connection.

9. Insemination catheter as in the claims 1 to 8 **characterised in that** the depth of roughness (s) of the mechanically roughened surface (16) is between 0.05 and 0.5 mm.

10. Insemination catheter as in one of the claims 1 to 9 **characterised in that** the average depth of roughness (s) of the mechanically roughened surface (16) is between 0.2 and 0.3 mm.

11. Method for manufacturing an insemination catheter for animals, especially according to one of the claims 1 to 10 **characterised by** the following steps:
- mechanical roughening of an elongated, flexible injection tube (11) in the area of the connection (15) at the end (12) which forms the connection;
- insertion of the injection tube (11) with its mechanically roughened connecting area (15) in a mould, and injection of a foaming and solidifying polyurethane compound in the mould to form a guide stopper (13) foamed directly onto the injection tube (11).

12. Method as in claim 10 **characterised in that** the injection tube (11) is chemically pre-treated after mechanical roughening and before insertion in the mould.

13. Method as in claim 12 **characterised in that** the pre-treatment consists of corona treatment or flaming of the injection tube (11) in the area of the connection.

14. Method as in one of the claims 11 to 13 **characterised in that** the injection tube (11) is roughened by grinding around the circumference in the area of the connection (15) before inserting in the mould.

15. Method as in one of the claims 11 to 14 **characterised in that** the mechanical roughening is done using a grindstone, sanding disc or similar.

16. Method as in one of the claims 11 to 15 **characterised in that** the injection tube (11) has at least one recess or groove at the end (12) forming the connecting area (15).

## Revendications

1. Cathéter d'insémination pour animaux, en particulier pour porcs, avec un tube d'injection étiré en longueur, élastique et flexible qui présente à son extrémité antérieure à introduire dans l'utérus de l'animal un bouchon de guidage élastique et mou, **caractérisé par le fait que** le tube d'injection (11) est mécaniquement rendu rugueux dans la zone de raccord (15) avec le bouchon de guidage (13) et que le bouchon de guidage (13) est en mousse de polyuréthane et directement appliqué sur la surface (16) rendue mécaniquement rugueuse du tube d'injection (11) dans la zone de raccord (15).

2. Cathéter d'insémination selon la prétention 1, **caractérisé par le fait que** le tube d'injection (11) est en polypropylène.

3. Cathéter d'insémination selon la prétention 1, **caractérisé par le fait que** le tube d'injection (11) est en polyéthylène.

4. Cathéter d'insémination selon la prétention 1, **caractérisé par le fait que** le tube d'injection (11) est constitué d'un mélange de polyéthylène et de polypropylène.

5. Cathéter d'insémination selon la prétention 1, **caractérisé par le fait que** le tube d'injection (11) est un produit co-extrudé constitué de polypropylène et de polyéthylène et de leurs mélanges.

6. Cathéter d'insémination selon l'une des prétentions de 1 à 5, **caractérisée par le fait que** le tube d'injection (11) a été rendu rugueux par ponçage dans la zone de raccord (15).

7. Cathéter d'insémination selon l'une des prétentions de 1 à 6, **caractérisé par le fait que** le tube d'injection (11) présente dans la zone de raccord (15) au moins une gorge tournée dans la masse ou une rainure.

8. Cathéter d'insémination selon l'une des prétentions de 1 à 7, **caractérisé par le fait que** le tube d'injection (11) a subi dans la zone de raccord (15), en plus de la rugosité mécanique de sa surface (16), un traitement Corona et/ou a été décriqué au chalumeau.

9. Cathéter d'insémination selon l'une des prétentions de 1 à 8, **caractérisé par le fait que** la profondeur de rugosité (s) de la surface rendue mécaniquement rugueuse (16) se situe entre 0,05 et 0,5 mm.

10. Cathéter d'insémination selon l'une des prétentions de 1 à 9, **caractérisé par le fait que** la profondeur moyenne de rugosité (s) de la surface rendue mécaniquement rugueuse (16) se situe entre 0,2 et 0,3 mm.

11. Procédé de fabrication d'un cathéter d'insémination pour animaux, en particulier selon l'une des prétentions de 1 à 10, **caractérisé par** les étapes de processus suivantes :
- Grenage d'un tube d'injection étiré en longueur, élastique et pliant (11) à l'une de ses extrémités (12) formant zone de raccord (15) par usinage mécanique ;
- Introduction du tube d'injection (11) avec sa zone de raccord rendue mécaniquement rugueuse (15) dans un moule et injection d'une masse de polyuréthane moussante et autodurcissante dans le moule pour la formation d'un bouchon de guidage (13) en mousse directement placé sur le tube d'injection (11).

12. Procédé selon la prétention 10, **caractérisé par le fait que** le tube d'injection (11) après le grenage mécanique et avant l'introduction dans le moule subit un traitement chimique préalable.

13. Procédé selon la prétention 12, **caractérisé par le fait que** le traitement préalable dans un traitement Corona ou le décriquage au chalumeau du tube d'injection (11) se situe dans sa zone de raccord.

14. Procédé selon l'une des prétentions de 11 à 13, **caractérisé par le fait que** le tube d'injection (11), avant l'introduction dans le moule, est rendu rugueux sur son pourtour par ponçage dans la zone de raccord (15).

15. Procédé selon l'une des prétentions de 11 à 14, **caractérisé par le fait que** le grenage mécanique est réalisé avec l'aide d'une meule, un disque de ponçage ou outil similaire.

16. Procédé selon l'une des prétentions 11 à 15, **caractérisé par le fait que** le tube d'injection (11) présente à l'une de ses extrémités (12) formant la zone de raccord (15) au moins une gorge tournée dans la masse ou une rainure.
